# EUROPÄISCHE PATENTSCHRIFT

(11) **EP 2 846 485 B1**
(45) Veröffentlichungstag und Bekanntmachung des Hinweises auf die Patenterteilung: **10.10.2018**
(21) Anmeldenummer: 14183408.5
(22) Anmeldetag: 03.09.2014
(51) Int. Cl.: H04H 20/02

(54) **Verfahren und Vorrichtung zur Konvertierung eines RDI-Datenstroms in einen ETI-Datenstrom**
Method and device for converting an RDI data stream into an ETI data stream
Procédé et dispositif de conversion d'un flux de données RDI dans un flux de données ETI

(30) Priorität: 06.09.2013 DE 102013109792
(43) Veröffentlichungstag der Anmeldung: 11.03.2015
(73) Patentinhaber: Mulka, Sven, 01217 Dresden (DE)
(72) Erfinder: Mulka, Sven, 01217 Dresden (DE)
(74) Vertreter: Riechelmann & Carlsohn Patentanwälte PartG mbB

(56) Entgegenhaltungen:
- JP-A- 2001 345 763

## Beschreibung

Die Erfindung betrifft ein Verfahren zur Konvertierung von RDI-Datenströmen in ETI-Datenströme, welches insbesondere für die Konvertierung aufgezeichneter RDI-Datenströme geeignet ist. Die Erfindung betrifft ferner eine Vorrichtung für diesen Zweck.

Innerhalb der DAB-Standardfamilie ETSI EN 300 401 V1.4.1 (2006-06) (DAB = Digital Audio Broadcasting) sind grundlegende Datenstromformate definiert, u.a. das Ensemble Transport Interface (ETI) und das Receiver Data Interface (RDI). Das ETI wird im sogenannten Verteilnetzwerk zwischen Ensemble Multiplexer und den im Gleichwellennetz arbeitenden DAB-Sendern zur Verteilung des Ensembles verwendet. Das RDI wird am DAB-Empfänger als standardisierte Schnittstelle zur Anbindung optionaler Audio- und Datendienstdekoder eingesetzt.

Der schematische Aufbau eines DAB-Gleichwellennetzes mit Zuführungs- und Verteilnetzwerk wird unter Bezugnahme auf Fig. 1 näher erläutert. Der Service Multiplexer (102) bündelt einzelne Audio- (101a) und Datendienste (101b) zu einem Service Multiplex in Form des im European Standard ETSI EN 300 797 V1.2.1 (2005-05) definierten Service Transport Interfaces (STI), welches über das STI-Zuführungsnetzwerk (103) zum Ensemble Multiplexer (104) transportiert wird.

Der Ensemble Multiplexer fasst die über STI zugeführten und innerhalb eines Ensembles gemeinsam auszustrahlenden Audio- und Datendienste in Form des im ETSI ETS 300 799 ed.1 (1997-09) definierten Ensemble Transport Interfaces (ETI) zusammen und fügt notwendige Steuerinformationen als sogenannten Fast Information Channel (FIC) hinzu. Die Audio- und Datendienste werden in sogenannten Sub-Channels abgelegt. Der FIC besteht aus Fast Information Blocks (FIB), die ihrerseits aus Elementen von Fast Information Groups (FIG) und einer Prüfsumme (CRC) bestehen. Eine FIG enthält die kleinste vordefinierte Informationseinheit, die im FIC übertragen werden kann. Die FIG's sind nach Typ und Subtyp (Type / Extension) organisiert. So enthält z.B. die FIG 0/0 die Ensemble Information mit den Feldern Eid, Change Flag, AL Flag, CIF Count und Occurrence Change. Die FIG 0/1 enthält die Sub-Channel Organisation jeweils für einen Sub-Channel mit den Feldern C/N Flag, SubChId, Start Address, Short/Long Form, Size und Protection. Für Details wird auf ETSI EN 300 401 verwiesen.

Des Weiteren fügt der Ensemble Multiplexer für die DAB-Sender relevante Steuerinformationen in den ETI-Datenstrom ein, u.a. den Transmission Mode, den Rahmenzähler (Frame Counter), den Phasenzähler (Frame Phase) und optionale Zeitstempel (TIST-LI bzw. TIST-NA).

Der rahmenorientierte ETI-Datenstrom wird über das ETI-Verteilnetzwerk (105) an die DAB-Sender (106) verteilt. Die einlaufenden ETI-Rahmen werden im DAB-Sender in bekannter, nicht näher dargestellter Weise über ein dynamisches oder statisches Verzögerungsglied an die Zeitanforderungen für die Synchronität im DAB-Gleichwellennetz angepasst, durch einen COFDM-Modulator entsprechend dem signalisierten Transmission Mode in DAB-Rahmen umgewandelt und über eine Mischstufe mit folgender Endstufe auf der gewünschten Frequenz ausgestrahlt.

Ein im Sendebereich befindlicher DAB-Empfänger (107) empfängt die von den DAB-Sendern synchron ausgestrahlten DAB-Rahmen. Diese werden in bekannter, nicht näher dargestellter Weise verstärkt, gefiltert, demoduliert und mittels Fehlerschutz ggf. rekonstruiert. Ein vom Radiohörer selektierter Audiodienst wird in der Regel vollständig dekodiert und über Lautsprecher (108) hörbar gemacht. Optional verfügen DAB-Empfänger über eine weitere Schnittstelle, über welche alle empfangenen Audio- und Datendienste zu externen Dekodern (109) geführt werden können. Die Schnittstelle zwischen DAB-Empfänger und externem Dekoder ist in Form des Receiver Data Interfaces (RDI) als Europäische Norm EN 50255 (1997-12) definiert.

Das RDI enthält den empfangenen FIC, die empfangenen Sub-Channels (Audio- und Datendienste) sowie optionale Informationen zur Empfangsqualität (u.a. Feldstärke, Bitfehlerrate, Senderinformation). Die in RDI transportierten Daten werden in RDI-Pakete mit einer Länge von 24 Bit verpackt, wobei der Inhaltstyp eines RDI-Pakets jeweils über ein 4 Bit breites Feld signalisiert wird. Die RDI-Pakete bilden einen logischen RDI-Rahmen, der seinerseits die Daten eines logischen CIF-Rahmens enthält. Die zeitliche Reihenfolge der Bestandteile im RDI entspricht dabei weitestgehend der internen Verarbeitung des DAB-Empfängers, so läuft der FIC den Sub-Channels genau um 16 RDI-Rahmen voraus, da zur Dekodierung der Sub-Channels ein zusätzliches Deinterleaving über 16 CIF-Rahmen erforderlich ist.
Bei der Entwicklung von DAB-Empfängern hat es sich gezeigt, dass für deren Funktionstest im Labor bzw. in der Fertigung es sehr hilfreich ist, aufgezeichnete ETI-Datenströme mit realistischen Anwendungsszenarien zu verwenden. Typischer Weise werden solche Aufzeichnungen am Standort des Ensemble Multiplexers durchgeführt. Unvorteilhaft dabei ist, dass für eine solche Aufzeichnung eine Kooperation bzw. Absprache zwischen dem Betreiber des Ensemble Multiplexers und dem Entwickler des DAB-Empfängers notwendig ist. JP 2001 345763 A beschreibt einen DAB-Modulator mit einem RDI-Eingang, wobei der DAB-Modulator RDI-Daten von einem RDI-Recorder empfängt, wobei die RDI-Daten vom DAB-Modulator zur Erzeugung eines DAB-Signals verwendet werden und wobei das DAB-Signal verwendet wird um die neuen DAB-Empfänger im Labor bzw. in der Fertigung zu testen.

Der Erfindung liegt daher die Aufgabe zugrunde, ein Verfahren zur Konvertierung von RDI-Datenströmen in ETI-Datenströme anzugeben, welches insbesondere für die Konvertierung aufgezeichneter RDI-Datenströme geeignet ist. Das Verfahren soll ferner zur Gewinnung von ETI-Mitschnitten unabhängig vom Betreiber eines DAB-Ensembles geeignet sein. Die Erfindung betrifft ferner eine Vorrichtung für diesen Zweck.
Diese Aufgabe wird durch die Merkmale der Ansprüche 1 und 10 gelöst. Zweckmäßige Ausgestaltungen der Erfindungen ergeben sich aus den Merkmalen der Unteransprüche.
Nach Maßgabe der Erfindung ist ein Verfahren zur Konvertierung eines RDI-Datenstroms in einen ETI-Datenstrom vorgesehen, umfassend
(A) das Einlesen eines RDI-Datenstroms;
(B) das Zerlegen des RDI-Datenstroms in RDI-Rahmen;
(C) das Zerlegen der RDI-Rahmen in Steuerinformationen (FIC) und Datenkanäle (Sub-Channels);
(D) das Entnehmen der Konfigurationsinformation des Typs FIG 0/1 aus den Steuerinformationen;
(E1) das Entnehmen der Ensemble Information des Typs FIG 0/0 aus den Steuerinformationen und das Dekodieren des darin enthaltenen CIF Count;
(E2) das Ableiten eines Modulo 250 zählenden Rahmenzählers (FCNT) aus dem Wert des CIF Count;
(E3) das Ableiten eines Modulo 8 zählenden Rahmenphasenzählers (FP) aus dem Wert des CIF Count;
(F) das Bilden von ETI-Rahmen unter Verwendung des im Schritt (E2) gebildeten Rahmenzählers (FCNT), des im Schritt (E3) gebildeten Rahmenphasenzählers (FP), der im Schritt (D) in der Datenbasis hinterlegten Konfigurationsinformation, der im Schritt (C) gewonnenen Steuerinformationen (FIC) sowie der Datenkanäle (Sub-Channels); und
(G) das Ausgeben der ETI-Rahmen als ETI-Datenstrom.
Die Datenkanäle sollten dabei sowohl die Audiodienste als auch die Datendienste umfassen.
In einer Ausführungsform umfasst das erfindungsgemäße Verfahren zur Konvertierung eines RDI-Datenstroms in einen ETI-Datenstrom folgende Schritte:
(A) das Einlesen eines RDI-Datenstroms;
(B) das Zerlegen des RDI-Datenstroms in RDI-Rahmen;
(C) das Zerlegen der RDI-Rahmen in Steuerinformationen (FIC) und Datenkanäle (Sub-Channels);
(D) das Entnehmen der Konfigurationsinformation des Typs FIG 0/1 aus den Steuerinformationen und deren Speicherung in einer Datenbasis;
(E1) das Entnehmen der Ensemble Information des Typs FIG 0/0 aus den Steuerinformationen und das Dekodieren des darin enthaltenen CIF Count;
(E2) das Ableiten eines Modulo 250 zählenden Rahmenzählers (FCNT) aus dem Wert des CIF Count;
(E3) das Ableiten eines Modulo 8 zählenden Rahmenphasenzählers (FP) aus dem Wert des CIF Count;
(F) das Bilden von ETI-Rahmen unter Verwendung des Rahmenzählers (FCNT), des Rahmenphasenzählers (FP), der in der Datenbasis hinterlegten Konfigurationsinformation, der Steuerinformationen (FIC) sowie der Datenkanäle (Sub-Channels); und
(G) das Ausgeben der ETI-Rahmen als ETI-Datenstrom.

In einer anderen Ausführungsform umfasst das erfindungsgemäße Verfahren zur Konvertierung eines RDI-Datenstroms in einen ETI-Datenstrom folgende Schritte:
(A) das Einlesen eines RDI-Datenstroms;
(B) das Zerlegen des RDI-Datenstroms in RDI-Rahmen und Ableiten eines Rahmentakts;
(C) das Zerlegen der RDI-Rahmen in Steuerinformationen (FIC) und Datenkanäle (Sub-Channels);
(D1) das Entnehmen der Ensemble Information des Typs FIG 0/0 aus den Steuerinformationen von Schritt (C) und Dekodieren des darin enthaltenen CIF Count;
(D2) das Ableiten eines Modulo 250 zählenden Rahmenzählers (FCNT) aus dem Wert des CIF Count aus Schritt (D1);
(D3) das Ableiten eines Modulo 8 zählenden Rahmenphasenzählers (FP) aus dem Wert des CIF Count aus Schritt (D1);
(E1) das Entnehmen der Konfigurationsinformation des Typs FIG 0/1 aus den Steuerinformationen von Schritt (C);
(E2) das Speichern aller FIG 0/1 mit nichtgesetztem C/N Flag aus Schritt (E1) in eine CUR-Datenbasis;
(E3) das Speichern aller FIG 0/1 mit gesetztem C/N Flag aus Schritt (E1) in eine NXT-Datenbasis;
(F) das Bilden von ETI-Rahmen unter Verwendung des im Schritt (D2) gebildeten Rahmenzählers (FCNT), des im Schritt (D3) gebildeten Rahmenphasenzählers (FP), der im Schritt (E2) und (E3) gespeicherten Konfigurationsinformation, der im Schritt (C) gewonnenen Steuerinformationen (FIC) sowie der Datenkanäle (Sub-Channels); und
(G) die Ausgabe des im Schritt (F) gebildeten ETI-Rahmens.

In einer weiteren Ausführungsform umfasst das erfindungsgemäße Verfahren zur Konvertierung eines RDI-Datenstroms in einen ETI-Datenstrom folgende Schritte:
(A) das Einlesen eines RDI-Datenstroms;
(B) das Zerlegen des RDI-Datenstroms in RDI-Rahmen und Ableiten eines Rahmentakts;
(C) das Zerlegen der RDI-Rahmen in Steuerinformationen (FIC) und Datenkanäle (Sub-Channels);
(D1) das Entnehmen der Ensemble Information des Typs FIG 0/0 aus den Steuerinformationen von Schritt (C) und Dekodieren der darin enthaltenen Felder CIF Count, Change Flag und Occurrence Change;
(D2) das Ableiten eines Modulo 250 zählenden Rahmenzählers (FCNT) aus dem Wert des CIF Count aus Schritt (D1);
(D3) das Ableiten eines Modulo 8 zählenden Rahmenphasenzählers (FP) aus dem Wert des CIF Count aus Schritt (D1);
(E1) das Entnehmen der Konfigurationsinformation des Typs FIG 0/1 aus den Steuerinformationen von Schritt (C);
(E2) das Speichern aller FIG 0/1 mit nichtgesetztem C/N Flag aus Schritt (E1) in eine CUR-Datenbasis;
(E3) das Speichern aller FIG 0/1 mit gesetztem C/N Flag aus Schritt (E1) in eine NXT-Datenbasis;
(E4) das Detektieren einer Änderung der Sub-Channel Organisation über die Felder Change Flag und Occurrence Change der im Schritt (D1) empfangenen FIG 0/0. Beim Erreichen des Änderungszeitpunktes wird die im Schritt (E2) gesammelte CUR-Datenbasis durch die im Schritt (E3) gesammelte NXT-Datenbasis ersetzt und die NXT-Datenbasis anschließend gelöscht.
(E5) das Zusammenfassen der in der CUR- und NXT-Datenbasis gespeicherten FIG 0/1 unter Auswertung des FCNT und der dekodierten Felder Change Flag und Occurrence Change zu einer Sub-Channel Konfiguration, die pro Sub-Channel eine Information zu SubChId, Startadresse, Länge und Fehlerschutz enthält;
(F) das Bilden von ETI-Rahmen unter Verwendung des Rahmenzählers (FCNT) aus Schritt (D2), des Rahmenphasenzählers (FP) aus Schritt (D3), der Sub-Channel Konfiguration aus Schritt (E5), der im Schritt (C) gewonnenen Steuerinformationen (FIC) sowie der Datenkanäle (Sub-Channels); und
(G) die Ausgabe des im Schritt (F) gebildeten ETI-Rahmens.

Vorzugsweise wird ein Rahmentakt vorgegeben und mit jedem Rahmentakt ein RDI-Rahmen von Schritt (B) an Schritt (C) abgegeben. Die in Schritt (C) gewonnenen Steuerinformationen werden bevorzugt um eine vorgegebene Zahl von Rahmentakten verzögert. Bevorzugt werden die Steuerinformationen um 16 Rahmentakte verzögert.

Es kann vorgesehen sein, dass der RDI-Datenstrom als Datei oder direkt von einem DAB-Empfänger bereitgestellt wird. Es kann vorgesehen sein, dass im Anschluss an Schritt (G) der ETI-Datenstrom in eine Datei ausgegeben oder der ETI-Datenstrom direkt an einen DAB-Modulator übermittelt wird.

Das erfindungsgemäße Verfahren kann sowohl zur Konvertierung aufgezeichneter RDI-Datenströme nach ETI als auch zur Konvertierung von RDI-Datenströmen in Echtzeit nach ETI angewendet werden.

Die Erfindung beruht auf der Überlegung, dass die wesentlichen Inhalte (FIC und die Sub-Channels) eines DAB-Ensembles sowohl im ETI-Datenstrom als auch im RDI-Datenstrom enthalten sind und somit auch eine Rücktransformation von RDI nach ETI möglich sein könnte.

Das erfindungsgemäße Verfahren ermöglicht es, Aufzeichnungen von DAB-Ensembles über die Luft unabhängig vom Betreiber des DAB-Ensembles durchzuführen. Damit ist es nicht länger erforderlich, die für die Entwicklung von DAB-Empfängern benötigten ETI-Datenströme am Standort des Ensemble-Multiplexers aufzuzeichnen, um realistische Nutzungsszenarien abzudecken. Damit entfällt auch der oft große Koordinationsaufwand, der daraus resultierte, dass für Aufzeichnungen von ETI-Datenströmen eine Absprache zwischen Entwickler und DAB-Ensemble-Betreiber erforderlich war.

In einer Ausführungsform der Erfindung ist ein Verfahren zur Konvertierung eines RDI-Datenstroms in einen ETI-Datenstrom vorgesehen, bei dem ein RDI-Datenstrom eingelesen und in seine Bestandteile, den FIC und die Sub-Channel, zerlegt wird. Der FIC wird um 16 Rahmentakte verzögert. Danach wird durch Auswertung des FIC eine Konfiguration der Sub-Channel ermittelt. Darauf basierend wird ein ETI-Datenstrom gebildet, der den verzögerten FIC und die Sub-Channel enthält.

In einer Ausführungsform der Erfindung ist ein Verfahren zur Konvertierung eines RDI-Datenstroms in einen ETI-Datenstrom vorgesehen, dass die Schritte
(a) Einlesen eines RDI-Datenstroms;
(b) Synchronisieren des RDI-Datenstroms aus Schritt (a) bezüglich der RDI-Rahmengrenzen, Ableiten eines Rahmentakts und Ausgabe eines kompletten RDI-Rahmens pro Rahmentakt, wobei alle nachfolgenden Schritte einmal pro Rahmentakt ausgeführt werden;
(c) Dekodieren des Transmission Modes aus dem im Schritt (b) gewonnenen RDI-Rahmen;
(d) Aufspalten des RDI-Rahmens von Schritt (b) in FIC und den Sub-Channels, wobei jeder Sub-Channel über eine eindeutige Zahl (SubChId) identifiziert wird;
(e) Verzögern des im Schritt (d) erhaltenen FIC um 16 Rahmentakte;
(f) Dekodieren des verzögerten FIC von Schritt (e) bezüglich der Fast Information Group (FIG) 0/0 und FIG 0/1;
(g) Speichern der FIG 0/0 aus Schritt (f), Löschen der Speicherinformation, wenn seit einer vorgebbaren Anzahl von Rahmentakten keine FIG 0/0 mehr empfangen wurde;
(h) Speichern aller FIG 0/1 mit nichtgesetztem C/N Flag aus Schritt (f) in eine CUR-Datenbasis, Löschen der jeweils gespeicherten FIG 0/1 aus der CUR-Datenbasis, wenn diese FIG 0/1 seit einer vorgebbaren Anzahl von Rahmentakten nicht mehr empfangen wurde;
(i) Speichern aller FIG 0/1 mit gesetztem C/N Flag aus Schritt (f) in eine NXT-Datenbasis, Löschen der jeweils gespeicherten FIG 0/1 aus der CUR-Datenbasis, wenn diese FIG 0/1 seit einer vorgebbaren Anzahl von Rahmentakten nicht mehr empfangen wurde;
(j) Setzen des CIF-Zählers auf den Wert des CIF Count der FIG 0/0, falls diese im Schritt (g) empfangen wurde; ansonsten Hochzählen des CIF-Zählers mit jedem Rahmentakt mit anschließender Modulo 5000 Operation;
(k) Ableiten eines Rahmenzählers (FCNT) aus dem Wert des CIF-Zählers aus Schritt (j) durch Modulo 250 Operation;
(l) Ableiten der Rahmenphase (FP) aus dem Wert des CIF-Zählers aus Schritt (j) durch Modulo 8 Operation;
(m) Detektieren einer Änderung der Sub-Channel Organisation über die Felder Change Flag und Occurrence Change der im Schritt (g) empfangenen FIG 0/0. Beim Erreichen des Änderungszeitpunktes (Occurrence Change gleich FCNT) wird die im Schritt (h) gesammelte CUR-Datenbasis durch die im Schritt (i) gesammelte NXT-Datenbasis ersetzt und die NXT-Datenbasis anschließend gelöscht.
(n) Zusammenfassen der im Schritt (h) und (i) gesammelten FIG 0/1 unter Auswertung des im Schritt (j) gebildeten CIF-Zählers und der im Schritt (g) gespeicherten FIG 0/0 (Felder Change Flag und Occurrence Change) zu einer Sub-Channel Konfiguration, die pro Sub-Channel eine Information zu SubChId, Startadresse, Länge und Fehlerschutz enthält;
(o) Zusammenfassen des im Schritt (e) verzögerten FIC und der im Schritt (d) erhaltenen Sub-Channel Daten zu einem ETI-Rahmen unter Auswertung des im Schritt (c) dekodierten Transmission Modes, des im Schritt (k) bestimmten FCNT und der im Schritt (l) bestimmten FP sowie unter Auswertung der im Schritt (n) ermittelten Sub-Channel Konfiguration;
(p) Ausgabe des im Schritt (o) gebildeten ETI-Rahmens;
umfasst.

Optional werden im Schritt (o) für einen oder mehrere Sub-Channels andere Daten eingefügt als die im Schritt (d) gewonnenen Sub-Channel Daten, wobei die Datenrate der anderen Daten jeweils der Datenrate des so ersetzten Sub-Channels entspricht.

Optional wird der im Schritt (o) in den ETI-Rahmen einzufügende FIC modifiziert, insbesondere durch Ersetzen von Textinformation der enthaltenen FIG 1/0, FIG 1/1, FIG 1/3, FIG 1/4, FIG 1/5 und FIG 1/6.

Nach Maßgabe der Erfindung ist ferner ein Wandler zur Konvertierung eines RDI-Datenstroms in einen ETI-Datenstrom vorgesehen, der
- einen Detektor zur Zerlegung des RDI-Datenstrom in RDI-Rahmen;
- einen ersten Dekoder zur Zerlegung der RDI-Rahmen in Steuerinformationen (FIC) und Datenkanäle (Sub-Channels);
- einen zweiten Dekoder zur Entnahme der Konfigurationsinformation des Typs FIG 0/1 aus den Steuerinformationen;
- eine Datenbasis für die Konfigurationsinformation des Typs FIG 0/1;
- und eine Verarbeitungseinheit zur Bildung des ETI-Datenstroms unter Verwendung der in der Datenbasis hinterlegten Konfigurationsinformationen, der Steuerinformation (FIC) sowie der Datenkanäle (Sub-Channels);
aufweist.

Der erfindungsgemäße Wandler ist insbesondere zur Ausführung des erfindungsgemäßen Verfahrens geeignet. Der erfindungsgemäße Wandler wird im Folgenden auch als RDI-ETI-Konverter bezeichnet.

In einer Ausführungsform der Erfindung ist ein Wandler vorgesehen zur Konvertierung eines RDI-Datenstroms in einen ETI-Datenstrom vorgesehen, der
- einen Detektor zur Zerlegung des RDI-Datenstrom in RDI-Rahmen;
- einen ersten Dekoder zur Zerlegung der RDI-Rahmen in Steuerinformationen (FIC) und Datenkanäle (Sub-Channels);
- einen zweiten Dekoder zur Entnahme der Ensemble Information des Typs FIG 0/0 sowie der Konfigurationsinformation des Typs FIG 0/1 aus den Steuerinformationen;
- eine Datenbasis für die Konfigurationsinformation des Typs FIG 0/1;
- einen Modulo 5000 Zähler, der auf den in der FIG 0/0 enthaltenen CIF Count synchronisiert wird und der durch Modulo 250 Operation den Rahmenzähler (FCNT) sowie durch Modulo 8 Operation die Rahmenphase (FP) bestimmt;
- und eine Verarbeitungseinheit zur Bildung des ETI-Datenstroms unter Verwendung des Rahmenzählers (FCNT), der Rahmenphase (FP), der in der Datenbasis hinterlegten Konfigurationsinformationen, der Steuerinformation (FIC) sowie der Datenkanäle (Sub-Channels);
aufweist.

Das erfindungsgemäße Verfahren und die erfindungsgemäße Vorrichtung sind nicht auf die Konvertierung eines RDI-Datenstroms in einen ETI-Datenstrom beschränkt. Vielmehr kann anstelle des RDI-Datenstroms ein Eingangsdatenstrom in einem Datenformat verwendet werden, welches einen ähnlich strukturierten Aufbau wie ein RDI-Datenstrom besitzt. Insbesondere betrifft dies proprietäre Formate von DAB-Empfangsschaltkreisen, die alternativ zum standardisierten RDI-Format Anwendung finden und dadurch gekennzeichnet sind, dass der FIC und die Sub-Channels im Ergebnis der Viterbi-Dekodierung ausgegeben werden und die Sub-Channels gegenüber dem FIC um 16 CIF-Rahmen verzögert sind. Auch kann anstelle des ETI-Datenstroms ein Ausgabedatenstrom in einem Datenformat ausgegeben werden, welches einen ähnlich strukturierten Aufbau wie ein ETI-Datenstrom besitzt, insbesondere Datenströme im EDI-Format nach ETSI TS 102 693.

Nachfolgend werden Ausführungsbeispiele der Erfindung anhand der Zeichnungen näher erläutert. Es zeigen:
- Fig. 1: den schematischen Aufbau eines DAB-Gleichwellennetzes nach dem Stand der Technik,
- Fig. 2: eine Ausführungsform des erfindungsgemäßen Verfahrens und der erfindungsgemäßen Vorrichtung zur Konvertierung eines RDI-Datenstroms in einen ETI-Datenstrom,
- Fig. 3: eine schematische Darstellung eines ersten erfindungsgemäßen Anwendungsbeispiels, das die Aufzeichnung von RDI-Daten, die Konvertierung von RDI nach ETI sowie nachfolgend die Wiedergabe und Aussendung im Messlabor betrifft.
- Fig. 4: eine schematische Darstellung eines zweiten erfindungsgemäßen Anwendungsbeispiels, das den Empfang eines DAB-Signals mit einem DAB-Empfänger, die Konvertierung des RDI-Signals nach ETI und die Ausstrahlung mittels DAB-Kleinstleistungssender betrifft.

Nach der in Fig. 2 dargestellten Ausführungsform des erfindungsgemäßen Verfahrens wird der RDI-Datenstrom (201) eingelesen und durch einen RDI-Rahmendetektor (202) in komplette RDI-Rahmen (RDI Frames) zerlegt. Als Indikator für den Beginn eines RDI-Rahmens wertet der RDI-Rahmendetektor das Auftreten eines RDI-Pakets des Typs 0101_{binär} aus. Ein RDI-Rahmen enthält dabei die Daten eines logischen CIF-Rahmens. Gleichzeitig liefert der RDI-Rahmendetektor (202) einen Rahmentakt (Frame Clock), der für alle weiteren Funktionsblöcke als Verarbeitungstakt dient. Mit jedem Rahmentakt wird genau ein RDI-Rahmen zur Verarbeitung weitergereicht.

Aus dem vom RDI-Rahmendetektor ausgegebenen RDI-Rahmen wird im Transmission-Mode-Detektor (204) der DAB-Transmission-Mode bestimmt, welcher innerhalb der RDI-Pakete mit FIC-Daten signalisiert wird. Der RDI-Dekoder (203) spaltet den RDI-Rahmen in seine Bestandteile FIC und die Sub-Channel (1 ... N) auf, wobei jeder Sub-Channel über eine eindeutige Zahl (SubChId) identifiziert wird. Der extrahierte FIC wird über einen First-In-First-Out (FIFO) Zwischenspeicher (205) um 16 Rahmentakte verzögert. Der verzögerte FIC wird im FIC-Dekoder (206) bzgl. der FIG 0/0 und FIG 0/1 dekodiert.

Die dekodierte FIG 0/0 wird in einer Speichereinheit (209) mit zeitlich begrenzter Lebensdauer abgelegt. Mit jedem erneuten Speichern beginnt die Lebensdauer erneut. Falls über eine vorgebbare Anzahl von Rahmentakten keine FIG 0/0 empfangen wurde, wird der Inhalt der Speichereinheit (209) gelöscht.

Die dekodierten FIG's 0/1 mit nichtgesetztem C/N Flag werden in die CUR-Datenbasis (207) und die FIG's 0/1 mit gesetztem C/N Flag werden in die NXT-Datenbasis (208) eingefügt. Das Einfügen in beide Datenbasen erfolgt dabei mit zeitlich begrenzter Lebensdauer. Mit jedem erneuten Speichern beginnt die Lebensdauer der jeweiligen FIG 0/1 erneut. Falls über eine vorgebbare Anzahl von Rahmentakten die jeweilige FIG 0/1 nicht mehr empfangen wurde, wird diese aus der zugehörigen Datenbasis gelöscht.

Die Lebensdauer der gespeicherten FIG's sollte dabei entsprechend deren Wiederholrate gewählt werden. Geeignete Lebensdauern sind 40 Rahmentakte für die FIG 0/0 und FIG 0/1 mit nichtgesetztem C/N Flag bzw. 250 Rahmentakte für die FIG 0/1 mit gesetztem C/N Flag.

Der CIF-Zähler (211) zählt mit jedem Rahmentakt um Eins Modulo 5000 hoch. Wurde im selben Rahmentakt eine FIG 0/0 in die Speichereinheit (209) geschrieben, dann wird jedoch der CIF-Zähler (211) auf den Wert des CIF Count der FIG 0/0 gesetzt. Aus dem Wert des CIF-Zählers werden durch Modulo 250 Operation der Rahmenzähler FCNT und durch Modulo 8 Operation die Rahmenphase FP bestimmt.

Die FIG 0/1 Steuereinheit (210) überwacht das Vorhandensein einer Änderung der in den FIG 0/1 signalisierten Sub-Channel Organisation durch Auswerten der gespeicherten FIG 0/0. Eine Änderung der Sub-Channel Organisation liegt vor, wenn das in der FIG 0/0 enthaltene Change Flag den Wert 01_{binär} oder 11_{binär} enthält. Der Zeitpunkt der Änderung wird über das in der FIG 0/0 enthaltene Feld Occurrence Change signalisiert. Beim Erreichen des Änderungszeitpunktes (Occurrence Change gleich FCNT) ersetzt die FIG 0/1 Steuereinheit (210) den Inhalt der CUR-Datenbasis (207) mit dem Inhalt der NXT-Datenbasis (208) und löscht den Inhalt der NXT-Datenbasis.

Die FIG 0/1 Steuereinheit (210) bildet aus den Informationen der CUR-Datenbasis (207), der NXT-Datenbasis (208), der FIG 0/0 Speichereinheit (209) und dem Rahmenzähler FCNT die Sub-Channel Konfiguration. Die Sub-Channel Konfiguration enthält bezogen auf einen bestimmten Rahmen für jeden Sub-Channel die Informationen über SubChId, Startadresse, Länge und Fehlerschutz.

Abschließend fasst die ETI-Verarbeitungseinheit (212) den verzögerten FIC und die Sub-Channel (1 ... N) unter Verwendung der Informationen Transmission Mode, Rahmenzähler FCNT, Rahmenphase FP und der Sub-Channel Konfiguration zu einem ETI-Rahmen nach ETS 300 799 zusammen. Der so gebildete ETI-Rahmen wird als ETI-Datenstrom (213) ausgegeben.

Eine Ausführungsform des erfindungsgemäßen Wandlers ist in Fig. 2 mit Bezugszeichen (200) gekennzeichnet.

Fig. 3 stellt schematisch ein Anwendungsgebiet des erfindungsgemäßen Verfahrens dar. Demnach wird über einen DAB-Empfänger (301) ein DAB-Ensemble im Bereich eines DAB-Empfangsgebietes empfangen. Dieser gibt das demodulierte DAB-Ensemble als RDI-Datenstrom aus, welcher mittels einer Aufzeichnungseinheit (302) als Datei (303) im RDI-Format gespeichert wird.

Der so gespeicherte RDI-Datenstrom (303) wird offline mittels RDI-ETI-Konverter (304) in eine Datei (305) im ETI-Format umgewandelt. Der RDI-ETI-Konverter führt dazu das erfindungsgemäße Verfahren aus, beispielsweise in der in Fig. 2 gezeigten Ausführungsform (200) des Wandlers.

Im Messlabor wird der als Datei gespeicherte ETI-Datenstrom (305) über eine Wiedergabeeinheit (306) an einen DAB-Modulator (307) übergeben, der seinerseits den Inhalt des ETI-Datenstroms (FIC und Sub-Channels) in DAB-Rahmen umwandelt und diese auf einer gewünschten Frequenz innerhalb des Messlabors aussendet. Ein im Messlabor befindlicher und zu testender DAB-Empfänger (308) kann dieses DAB-Signal empfangen. Das Verhalten des DAB-Empfängers kann nun vom Entwicklungsingenieur überprüft werden. Durch erneutes Abspielen des aufgezeichneten ETI-Datenstroms ist zudem eine Wiederholbarkeit der Tests gewährleistet.

Fig. 4 stellt schematisch ein weiteres Anwendungsgebiet des erfindungsgemäßen Verfahrens dar. Ein DAB-Empfänger (401) empfängt ein DAB-Signal im Bereich eines DAB-Empfangsgebietes. Der DAB-Empfänger gibt das demodulierte DAB-Ensemble als RDI-Datenstrom aus, welcher in einen RDI-ETI-Konverter (402) eingespeist wird.

Der RDI-ETI-Konverter (402) führt in Echtzeit das erfindungsgemäße Verfahren, beispielsweise in der in Fig. 2 gezeigten Ausführungsform (200) des Wandlers, aus und liefert im Ergebnis einen ETI-Datenstrom.

Der ETI-Datenstrom wird leitungsgebunden einem DAB-Kleinstleistungssender (403) zugeführt, wobei dieser sich räumlich getrennt vom Standort des DAB-Empfängers (401) befindet, z.B. in einem Verkaufsraum für DAB-Empfänger. Der Kleinstleistungssender (403) wandelt den Inhalt des ETI-Datenstroms (FIC und Sub-Channels) in DAB-Rahmen um und sendet diese auf einer gewünschten Frequenz aus.

Ein im Sendebereich des Kleinstleistungssenders (403) befindliche DAB-Empfänger (404) kann das so regenerierte DAB-Signal in guter Qualität empfangen.

### Abkürzungen

- DAB: Digital Audio Broadcasting
- STI: Service Transport Interface Das STI definiert ein Datenstromformat zur Übertragung der Audio- und Datendienste vom Studio bzw. Funkhaus zum zentralen Ensemble Multiplexer.
- ETI: Ensemble Transport Interface Das ETI definiert ein Datenstromformat zur Übertragung des Ensembles vom Ensemble Multiplexer zu den Sendern.
- RDI: Receiver Data Interface Das RDI definiert ein Datenstromformat zur Übertragung der von einem DAB-Empfänger dekodierten Daten (FIC und Sub-Channel) zu externen Audio- bzw. Datendienstdekodern.
- EDI: Encapsulation of DAB Interfaces Das EDI ermöglicht die Übertragung von ETI und STI über IP-basierte Übertragungsstrecken.
- FIC: Fast Information Channel Der FIC ist ein spezieller Übertragungskanal innerhalb eines DAB-Signals. Es enthält insbesondere die MCI, die Service Information und die Ensemble Information. Der FIC ist in Form von FIB's organisiert.
- FIB: Fast Information Block Der FIB ist die Dateneinheit des FIC mit einer Länge von 32 Bytes. Er enthält dabei bis zu 30 Bytes für Nutzdaten und 2 Byte für eine Prüfsumme. Die Nutzdaten werden mit FIG's gefüllt.
- FIG: Fast Information Group Die FIG ist eine Informationseinheit aus einem Satz vordefinierter Strukturen. Die FIG ist hierarchisch organisiert und wird nach Type und Extension unterschieden. Die FIG 0/0 enthält z.B. die Ensemble Information mit Ensemble ID und CIF-Count.
- MCI: Multiplex Configuration Information Die MCI wird im FIC signalisiert und beschreibt den logischen Aufbau des Ensembles.
- PRS: Phase Reference Symbol Das PRS ist das zweite Symbol in einem DAB-Rahmen, das einen festen vordefinierten Aufbau hat. Es wird im DAB-Empfänger als Referenz zur Dekodierung der nachfolgenden Symbole verwendet.
- CU: Capacity Unit Eine CU ist die kleinste adressierbare Einheit in einem DAB-Rahmen und stellt 64bit dar.
- SAD: Start Address in CU Die SAD beschreibt die Startposition eines Sub-Channels in Vielfache von CU's.
- CIF: Common Interleave Frame Der CIF beschreibt einen logischen 24ms Rahmen bestehend aus FIC und MSC. Je nach DAB Transmission Mode bilden einer, zwei oder vier CIF's einen DAB-Rahmen.
- MSC: Main Service Channel Der MSC ist die Menge aller im DAB-Ensemble enthaltenen Sub-Channels.

### Glossar

- Multiplex: ist eine Zusammenfassung verschiedener Datenströme zu einem gemeinsamen Datenstrom.
- Ensemble: ist ein Multiplex, bestehend aus einem oder mehreren Sub-Channels, dem FIC und ggf. weiterer Datenströme.
- Sub-Channel: ist ein logischer Container für einen Datenstrom, der einen Audio-Service oder einen oder mehrere Data-Services enthalten kann.
- Service: ist ein Rundfunkprogramm.
- Audio Service: ist ein Rundfunkprogramm, das Audio-Inhalte (z.B. Musik, Sprache) enthält.
- Data Service: ist ein Rundfunkprogramm, das Daten-Inhalte (z.B. Webseiten, Bilder, Textnachrichten) enthält.
- DAB-Symbol: ist eine logische Informationseinheit, die mehrere Datenbits innerhalb eines Symboltakts darstellt.
- Guard Interval: ist das Schutzintervall zwischen zwei benachbarten DAB-Symbolen, welches u.a. das Übersprechen aufeinanderfolgender Symbole vermeidet.
- Null Symbol: ist das erste Symbol in einem DAB-Rahmen, für die Dauer des Null Symbols wird kein Signal bzw. nur ein Signal sehr niedriger Sendeleistung ausgesendet.
- Phase Reference Symbol: ist das zweite Symbol in einem DAB-Rahmen, das einen festen vordefinierten Aufbau hat. Es wird im DAB-Empfänger als Referenz zur Dekodierung der nachfolgenden Symbole verwendet.
- Multiplex Configuration Information: beschreibt die logische Struktur eines DAB-Ensembles, u.a. die Services und die Sub-Channels, deren Position im DAB-Rahmen, deren Größe, deren Fehlerschutz und deren Inhaltstyp.
- Gleichwellennetz: ist ein Netz von Sendern, die das gleiche Signal von verschiedenen Orten aus auf der gleichen Frequenz ausstrahlen. Die Sender werden dazu zeitlich synchronisiert. Die so abgestrahlten Wellen überlagern sich im Raum teilweise auch destruktiv. Durch Wahl geeigneter Modulationsverfahren überwiegen jedoch günstige Überlagerungseffekte und mittels Fehlerschutz können Übertragungsfehler korrigiert werden.
- Synchronität im Gleichwellennetz: liegt vor, wenn alle benachbarten Sender ihr Signal zeitlich synchronisiert auf der gleichen Frequenz ausstrahlen, d.h. dass die Aussendung der DAB-Rahmen zum gleichen Zeitpunkt beginnt bzw. die zeitliche Abweichung nur einen Bruchteil des Guard Intervals beträgt.
- lokales Fenster: ist ein Bereich im Gleichwellennetz, bei dem einer oder mehrere Sender teilweise modifizierte Inhalte gegenüber allen anderen Sendern des Gleichwellennetzes ausstrahlen. So werden z.B. im Bereich des lokalen Fensters die landesweiten Nachrichten durch lokale Nachrichten ersetzt.
- Contribution Network: Zuführungsnetzwerk basierend auf STI, wird zwischen Service, Service Multiplexer und Ensemble Multiplexer eingesetzt.
- Distribution Network: Verteilnetzwerk basierend auf ETI oder EDI, wird zwi-schen Ensemble Multiplexer und den Sendern zum Verteilen des DAB-Ensembles eingesetzt.
- COFDM Modulator: ist eine Baugruppe eines DAB-Senders, der die Modulation des FIC und der Sub-Channel durchführt, wobei ein spezielles Vielträgerverfahren dem sogenannten Coded Orthogonal Frequency-Division Multiplexing zur Anwendung kommt.
- CIF-Rahmen: ist eine logische Einheit, die den FIC und die Sub-Channels für 24ms DAB-Aussendung zusammenfasst.
- RDI-Rahmen: ist eine Folge von RDI-Paketen, die inhaltlich einem logischen CIF-Rahmen entspricht.
- RDI-Paket: ist die kleinste Informationseinheit in RDI mit einer Länge von 24 Bit, wobei über 4 Bit der Inhaltstyp signalisiert wird.

### Bezugszeichenliste

- 101a: Audiodienste
- 101b: Datendienste
- 102: Service-Multiplexer
- 103: STI-Zuführungsnetzwerk
- 104: Ensemble-Multiplexer
- 105: ETI-Verteilnetzwerk
- 106: DAB-Sender
- 107: DAB-Empfänger
- 108: Lautsprecher
- 109: Dekoder für Audio- und Datendienste

- 200: Wandler RDI nach ETI
- 201: RDI-Datenstrom
- 202: RDI-Rahmendetektor
- 203: RDI-Dekoder
- 204: Transmission-Mode-Detektor
- 205: FIFO
- 206: FIC-Dekoder
- 207: FIG 0/1 CUR-Datenbasis
- 208: FIG 0/1 NXT-Datenbasis
- 209: FIG 0/0 Speichereinheit
- 210: FIG 0/1 Steuereinheit
- 211: CIF-Zähler
- 212: ETI-Verarbeitungseinheit
- 213: ETI-Datenstrom

- 301: DAB-Empfänger
- 302: Aufzeichnungseinheit
- 303: Datei im RDI-Format
- 304: RDI-ETI-Konverter
- 305: Datei im ETI-Format
- 306: Wiedergabeeinheit
- 307: DAB-Modulator
- 308: DAB-Empfänger

- 401: DAB-Empfänger
- 402: RDI-ETI-Konverter
- 403: DAB-Kleinstleistungssender
- 404: DAB-Empfänger

## Patentansprüche

1. Verfahren zur Konvertierung eines RDI-Datenstroms in einen ETI-Datenstrom, umfassend
(A) das Einlesen eines RDI-Datenstroms;
(B) das Zerlegen des RDI-Datenstroms in RDI-Rahmen;
(C) das Zerlegen der RDI-Rahmen in Steuerinformationen (FIC) und Datenkanäle (Sub-Channels);
(D) das Entnehmen der Konfigurationsinformation des Typs FIG 0/1 aus den Steuerinformationen und deren Speicherung in einer Datenbasis;
(E1) das Entnehmen der Ensemble Information des Typs FIG 0/0 aus den Steuerinformationen und das Dekodieren des darin enthaltenen CIF Count;
(E2) das Ableiten eines Modulo 250 zählenden Rahmenzählers (FCNT) aus dem Wert des CIF Count;
(E3) das Ableiten eines Modulo 8 zählenden Rahmenphasenzählers (FP) aus dem Wert des CIF Count;
(F) das Bilden von ETI-Rahmen unter Verwendung des im Schritt (E2) gebildeten Rahmenzählers (FCNT), des im Schritt (E3) gebildeten Rahmenphasenzählers (FP), der im Schritt (D) in der Datenbasis hinterlegten Konfigurationsinformation, der im Schritt (C) gewonnenen Steuerinformationen (FIC) sowie der Datenkanäle (Sub-Channels); und
(G) das Ausgeben von ETI-Rahmen als ETI-Datenstrom.

2. Verfahren zur Konvertierung eines RDI-Datenstroms in einen ETI-Datenstrom nach Anspruch 1, umfassend die Schritte
(a) Einlesen eines RDI-Datenstroms;
(b) Synchronisieren des RDI-Datenstroms aus Schritt (a) bezüglich der RDI-Rahmengrenzen, Ableiten eines Rahmentakts und Ausgabe eines kompletten RDI-Rahmens pro Rahmentakt, wobei alle nachfolgenden Schritte einmal pro Rahmentakt ausgeführt werden;
(c) Dekodieren des Transmission Modes aus dem im Schritt (b) gewonnen RDI-Rahmen;
(d) Aufspalten des RDI-Rahmens von Schritt (b) in FIC und den Sub-Channels, wobei jeder Sub-Channel über eine eindeutige Zahl (SubChId) identifiziert wird;
(e) Verzögern des im Schritt (d) erhaltenen FIC um 16 Rahmentakte;
(f) Dekodieren des verzögerten FIC von Schritt (e) bezüglich der Fast Information Group FIG 0/0 und FIG 0/1;
(g) Speichern der FIG 0/0 aus Schritt (f), Löschen der Speicherinformation, wenn seit einer vorgebbaren Anzahl von Rahmentakten keine FIG 0/0 mehr empfangen wurde;
(h) Speichern aller FIG 0/1 mit nichtgesetztem C/N Flag aus Schritt (f) in eine CUR-Datenbasis, Löschen der jeweils gespeicherten FIG 0/1 aus der CUR-Datenbasis, wenn diese FIG 0/1 seit einer vorgebbaren Anzahl von Rahmentakten nicht mehr empfangen wurde;
(i) Speichern aller FIG 0/1 mit gesetztem C/N Flag aus Schritt (f) in eine NXT-Datenbasis, Löschen der jeweils gespeicherten FIG 0/1 aus der CUR-Datenbasis, wenn diese FIG 0/1 seit einer vorgebbaren Anzahl von Rahmentakten nicht mehr empfangen wurde;
(j) Setzen des CIF-Zählers auf den Wert des CIF Count der FIG 0/0, falls diese im Schritt (g) empfangen wurde; ansonsten Hochzählen des CIF-Zählers mit jedem Rahmentakt mit anschließender Modulo 5000 Operation;
(k) Ableiten eines Rahmenzählers (FCNT) aus dem Wert des CIF-Zählers aus Schritt (j) durch Modulo 250 Operation;
(l) Ableiten der Rahmenphase (FP) aus dem Wert des CIF-Zählers aus Schritt (j) durch Modulo 8 Operation;
(m) Detektieren einer Änderung der Sub-Channel Organisation über die Felder Change Flag und Occurrence Change der im Schritt (g) empfangenen FIG 0/0; beim Erreichen des Änderungszeitpunktes (Occurrence Change gleich FCNT) wird die im Schritt (h) gesammelte CUR-Datenbasis durch die im Schritt (i) gesammelte NXT-Datenbasis ersetzt und die NXT-Datenbasis anschließend gelöscht;
(n) Zusammenfassen der im Schritt (h) und (i) gesammelten FIG 0/1 unter Auswertung des im Schritt (j) gebildeten CIF-Zählers und der im Schritt (g) gespeicherten FIG 0/0 (Felder Change Flag und Occurrence Change) zu einer Sub-Channel Konfiguration, die pro Sub-Channel eine Information zu SubChId, Startadresse, Länge und Fehlerschutz enthält;
(o) Zusammenfassen des im Schritt (e) verzögerten FIC und der im Schritt (d) erhaltenen Sub-Channel Daten zu einem ETI-Rahmen unter Auswertung des im Schritt (c) dekodierten Transmission Modes, des im Schritt (k) bestimmten FCNT und der im Schritt (l) bestimmten FP sowie unter Auswertung der im Schritt (n) ermittelten Sub-Channel Konfiguration; und
(p) Ausgabe des im Schritt (o) gebildeten ETI-Rahmens.

3. Verfahren nach Anspruch 1 oder Anspruch 2, wobei das Einlesen des RDI-Datenstroms aus einer Datei erfolgt oder der Datenstrom direkt von einem DAB-Empfänger bereitgestellt wird.

4. Verfahren nach Anspruch 1 oder Anspruch 2, wobei die Ausgabe des ETI-Datenstroms in eine Datei erfolgt oder der ETI-Datenstrom direkt an einen DAB-Modulator übermittelt wird.

5. Verfahren nach einem der Ansprüche 1 bis 4, wobei der Eingangsdatenstrom ein Datenformat verwendet, welches einen ähnlich strukturierten Aufbau wie ein RDI-Datenstrom besitzt.

6. Verfahren nach einem der Ansprüche 1 bis 5, wobei der Ausgabedatenstrom ein Datenformat verwendet, welches einen ähnlich strukturierten Aufbau wie ein ETI-Datenstrom besitzt.

7. Verfahren nach Anspruch 2, wobei im Schritt (o) für einen oder mehrere Sub-Channel andere Daten eingefügt werden als die im Schritt (d) gewonnenen Sub-Channel Daten und dabei die Datenrate der anderen Daten jeweils der Datenrate des so ersetzten Sub-Channels entspricht.

8. Verfahren nach Anspruch 2, wobei der im Schritt (o) in den ETI-Rahmen einzufügende FIC modifiziert wird.

9. Verfahren nach Anspruch 8, **dadurch gekennzeichnet, dass** einzufügende FIC durch Ersetzen von Textinformation der enthaltenen FIG 1/0, FIG 1/1, FIG 1/3, FIG 1/4, FIG 1/5 und FIG 1/6 modifiziert wird.

10. Wandler zur Konvertierung eines RDI-Datenstroms in einen ETI-Datenstrom, umfassend
- einen Detektor (202) zur Zerlegung des RDI-Datenstroms in RDI-Rahmen;
- einen ersten Dekoder (203) zur Zerlegung der RDI-Rahmen in Steuerinformationen (FIC) und Datenkanäle (Sub-Channels);
- einen zweiten Dekoder (206) zur Entnahme der Ensemble Information des Typs FIG 0/0 sowie der Konfigurationsinformation des Typs FIG 0/1 aus den Steuerinformationen;
- eine Datenbasis (207) für die Konfigurationsinformation des Typs FIG 0/1;
- einen Modulo 5000 Zähler (211), der auf den in der FIG 0/0 enthaltenen CIF Count synchronisiert wird und der durch Modulo 250 Operation den Rahmenzähler (FCNT) sowie durch Modulo 8 Operation die Rahmenphase (FP) bestimmt;
- und eine Verarbeitungseinheit (212) zur Bildung des ETI-Datenstroms unter Verwendung des Rahmenzählers (FCNT), der Rahmenphase (FP), der in der Datenbasis hinterlegten Konfigurationsinformationen, der Steuerinformation (FIC) sowie der Datenkanäle (Sub-Channels) .

## Claims

1. A method for converting an RDI data stream into an ETI data stream, comprising
(A) reading in an RDI data stream;
(B) separating the RDI data stream into RDI frames;
(C) separating the RDI frames into control information (FIC) and data channels (sub-channels);
(D) gathering the configuration information of the FIG 0/1 type from the control information and storing them in a data base;
(E1) gathering the ensemble information of the FIG 0/0 type from the control information and decoding the CIF count contained therein;
(E2) deriving a modulo 250 counting frame counter (FCNT) from the value of the CIF count;
(E3) deriving a modulo 8 counting frame-phase counter (FP) from the value of the CIF count;
(F) forming ETI frames using the frame counter (FCNT) formed in step (E2), the frame-phase counter (FP) formed in step (E3), the configuration information filed in the data base in step (D), the control information (FIC) obtained in step (C) as well as the data channels (sub-channels); and
(G) outputting ETI frames as a ETI data stream.

2. The method for converting an RDI data stream into an ETI data stream according to claim 1, comprising the steps
(a) reading in an RDI data stream;
(b) synchronizing the RDI data stream of step (a) regarding the RDI frame boundary, deriving a frame clock and outputting a complete RDI frame per frame clock, wherein all the subsequent steps are performed once per frame clock;
(c) decoding the transmission mode from the RDI frame obtained in step (b);
(d) splitting the RDI frame of step (b) into FIC and the sub-channels, wherein each sub-channel is identified by a unique number (SubChId);
(e) delaying the FIC obtained in step (d) by 16 frame clocks;
(f) decoding the delayed FIC of step (e) regarding the fast information groups FIG 0/0 and FIG 0/1;
(g) storing FIG 0/0 of step (f), resetting the memory information, if no FIG 0/0 has been received for a predefinable number of frame clocks;
(h) storing all the FIG 0/1 having a non-set C/N flag of step (f) in a CUR data base, resetting the respectively stored FIG 0/1 from the CUR data base, if said FIG 0/1 has not been received for a predefinable number of frame clocks anymore;
(i) storing all the FIG 0/1 having a set C/N flag of step (f) in a NXT data base, resetting the respectively stored FIG 0/1 from the CUR data base, if said FIG 0/1 has not been received since a predefinable number of frame clocks anymore;
(j) setting the CIF counter to the value of the CIF count of FIG 0/0, if this was received in step (g); otherwise counting up the CIF counter with each frame clock with subsequent modulo 5000 operation;
(k) deriving a frame counter (FCNT) from the value of the CIF counter of step (j) by modulo 250 operation;
(l) deriving the frame phase (FP) from the value of the CIF counter of step (j) by modulo 8 operation;
(m) detecting a change in the sub-channel organization via the arrays Change Flag and Occurrence Change of FIG 0/0 received in step (g); when reaching the change time (Occurrence Change equal to FCNT) the CUR data base gathered in step (h) is replaced by the NXT data base gathered in step (i) and subsequently, the NXT data base is reset;
(n) uniting FIG 0/1 gathered in steps (h) and (i) by evaluating the CIF counter formed in step (j) and the FIG 0/0 stored in step (g) (arrays Change Flag and Occurrence Change) into a sub-channel configuration containing information about SubChId, starting address, length, and error protection per sub-channel;
(o) uniting the FIC delayed in step (e) and the sub-channel data obtained in step (d) into a ETI frame by evaluating the transmission mode decoded in step (c), the FCNT determined in step (k), and the FP determined in step (l) as well as by evaluating the sub-channel configuration established in step (n); and
(p) outputting the ETI frame formed in step (o).

3. The method according to claim 1 or claim 2, wherein reading in the RDI data stream is done from a data file or the data stream is directly provided by a DAB receiver.

4. The method according to claim 1 or claim 2, wherein outputting the ETI data stream is done into a data file or the ETI data stream is directly transmitted to a DAB modulator.

5. The method according to any of claims 1 to 4, wherein the input data stream uses a data format that has a similar structure as a RDI data stream.

6. The method according to any of claims 1 to 5, wherein the output data stream uses a data format that has a similar structure as an ETI data stream.

7. The method according to claim 2, wherein in step (o) for one or more sub-channels other data are inserted than the sub-channel data gathered in step (d) and thereby, the data rate of the other data respectively corresponds to the data rate of the thus replaced sub-channel.

8. The method according to claim 2, wherein the FIC to be inserted into the ETI frame in step (o) is modified.

9. The method according to claim 8, **characterized in that** the FIC to be inserted is modified by replacing text information of the obtained FIG 1/0, FIG 1/1, FIG 1/3, FIG 1/4, FIG 1/5, and FIG 1/6.

10. A converter for converting an RDI data stream into an ETI data stream, comprising
- a detector (202) for separating the RDI data stream into RDI frames;
- a first decoder (203) for separating the RDI frames into control information (FIC) and data channels (sub-channels);
- a second decoder (206) for gathering the ensemble information of the FIG 0/0 type as well as the FIG 0/1 type configuration information from the control information;
- a data base (207) for the FIG 0/1 type configuration information;
- a modulo 5000 counter (211) that is synchronized to the CIF count obtained in the FIG 0/0 and that determines the frame counter (FCNT) by modulo 250 operation as well as the frame phase (FP) by modulo 8 operation;
- and a processing unit (212) for forming the ETI data stream using the frame counter (FCNT), the frame phase (FP), the configuration information filed in the data base, the control information (FIC) as well as the data channels (sub-channels).

## Revendications

1. Procédé pour la conversion d'un flux de données RDI en un flux de données ETI, comprenant
(A) la lecture d'un flux de données RDI;
(B) la décomposition du flux de données RDI en trames RDI;
(C) la décomposition des trames RDI en informations de commande (FIC) et en chaînes de données (Sub-Channels);
(D) le prélèvement des informations de configuration de type FIG 0/1 issues des informations de commande et de leur enregistrement dans une base de données;
(E1) le prélèvement de l'Ensemble Information de type FIG 0/0 issu des informations de commande, et le décodage du CIF Count qu'il contient;
(E2) la dérivation d'un compteur totalisateur de trames (FCNT) Modulo 250 à partir de la valeur du CIF Count;
(E3) la dérivation d'un compteur totalisateur de phases de trames (FP) Modulo 8 à partir de la valeur du CIF Count;
(F) la formation de trames ETI en utilisant le compteur de trames (FCNT) formé à l'étape (E2), le compteur de phases de trames (FP) formé à l'étape (E3), l'information de configuration déposée à l'étape (D) dans la base de données, l'information de commande (FIC) obtenue à l'étape (C) ainsi que les chaînes de données (Sub-Channels); et
(G) l'émission de trames ETI en tant que flux de données ETI.

2. Procédé pour la conversion d'un flux de données RDI en un flux de données ETI selon la revendication 1, comprenant les étapes
(a) lecture d'un flux de données RDI;
(b) synchronisation du flux de données RDI de l'étape (a) concernant les limites de trames RDI, dérivation d'une horloge de trame et émission d'une trame RDI complète par horloge de trame, tandis que toutes les étapes suivantes sont exécutées une fois par horloge de trame;
(c) décodage du mode de transmission à partir de la trame RDI obtenue à l'étape (b);
(d) division de la trame RDI de l'étape (b) en FIC et en Sub-Channels, tandis que chaque Sub-Channel est identifiée par un numéro unique (SubChId);
(e) retard de 16 horloges de trame, du FIC contenu dans l'étape (d);
(f) décodage du FIC retardé à l'étape (e) concernant le Fast Information Group FIG 0/0 et le FIG 0/1;
(g) enregistrement du FIG 0/0 de l'étape (f), suppression de l'information d'enregistrement si depuis un nombre prédéfini d'horloges de trame, plus aucun FIG 0/0 n'a été reçu;
(h) enregistrement de tous les FIG 0/1 avec flag non-placé C/N à partir de l'étape (f) dans une base de données CUR, suppression de chaque FIG 0/1 enregistré à partir de la base de données CUR si ce FIG FIG 0/1 n'est plus reçu depuis un nombre prédéfini d'horloges de trame;
(i) enregistrement de tous les FIG 0/1 avec flag placé C/N à partir de l'étape (f) dans une base de données NXT, suppression de chaque FIG 0/1 enregistré à partir de la base de données CUR si ce FIG 0/1 n'est plus reçu depuis un nombre prédéfini d'horloges de trame;
(j) placement du compteur CIF sur la valeur du CIF Count du FIG 0/0, si celui-ci a été reçu à l'étape (g); sinon chiffres élevés du compteur CIF avec chaque horloge de trame avec Modulo 5000 Operation consécutive;
(k) dérivation d'un compteur de trames (FCNT) à partir de la valeur du compteur CIF à partir de l'étape (j) par Modulo 250 Operation;
(l) dérivation de la phase de trames (FP) à partir de la valeur du compteur CIF à partir de l'étape (j) par Modulo 8 Operation;
(m) détection d'une modification de la Sub-Channel Organisation via les champs Change Flag et Occurrence Change des FIG 0/0 reçus à l'étape (g) ; lors de l'obtention du moment de modification (Occurrence Change identique à FCNT), la base de données CUR collectée à l'étape (h) est remplacée par la base de données NXT collectée à l'étape (i) et la base de données NXT est ensuite supprimée;
(n) rassemblement des FIG 0/1 collectés aux étapes (h) et (i) en évaluant le compteur CIF formé à l'étape (j) et le FIG 0/0 (champs Change Flag et Occurrence Change) enregistré à l'étape (g) à une configuration Sub-Channel qui contient par Sub-Channel une information sur SubChId, l'adresse de démarrage, la longueur et la protection anti-erreur;
(o) rassemblement du FIC retardé à l'étape (e) et des données de Sub-Channel reçues à l'étape (d) sur une trame ETI en évaluant la transmission décodée à l'étape (c), le FCNT déterminé à l'étape (k) et le FP déterminé à l'étape (1), ainsi qu'en évaluant la configuration de Sub-Channel transmise à l'étape (n); et
(p) Émission de la trame ETI formée à l'étape (o).

3. Procédé selon revendication 1 ou revendication 2 selon laquelle la lecture du flux de données RDI se fait à partir d'un fichier, ou selon laquelle le flux de données est directement fourni par un récepteur DAB.

4. Procédé selon revendication 1 ou revendication 2 selon laquelle l'émission du flux de données ETI se fait à partir d'un fichier, ou selon laquelle le flux de données ETI est directement transmis à un modulateur DAB.

5. Procédé selon l'une des revendications 1 à 4 selon laquelle le flux de données d'entrée emploie un format de fichier qui possède une structure similaire à un flux de données RDI.

6. Procédé selon l'une des revendications 1 à 5 selon laquelle le flux de données d'émission emploie un format de fichier qui possède une structure similaire à un flux de données ETI.

7. Procédé selon la revendication 2, selon laquelle pour une ou plusieurs Sub-Channel, des données, autres que les données de Sub-Channel reçues à l'étape (d), sont insérées à l'étape (o), et ainsi le taux de données des autres données, correspond à chaque fichier de données du Sub-Channel ainsi remplacé.

8. Procédé selon la revendication 2 selon laquelle le FIC à insérer dans les trames ETI à l'étape (o) doit être modifié.

9. Procédé selon revendication 8, de ce fait **caractérisé en ce que** le FIC à insérer est modifié par le remplacement d'une information de texte des FIG 1/0, FIG 1/1, FIG 1/3, FIG 1/4, FIG 1/5 et FIG 1/6 contenus.

10. Convertisseur pour la conversion d'un flux de données RDI en un flux de données ETI, comprenant
- un détecteur (202) pour la décomposition du flux de données RDI en trame RDI;
- un premier décodeur (203) pour la décomposition des trames RDI en informations de commande (FIC) et en chaînes de données (Sub-Channels);
- un deuxième décodeur (206) pour le captage de l'Ensemble Information de type FIG 0/0 ainsi que l'information de configuration de type FIG 0/1 issue des informations de commande;
- une base de données (207) pour l'information de configuration de type FIG 0/1;
- un compteur Modulo 5000 (211), qui sera synchronisé sur le CIF Count contenu dans le FIG 0/0 et qui détermine le compteur de trames (FCNT) par Modulo 250 Operation, et la phase de trames (FP) par Modulo 8 Operation;
- et une unité de traitement (212) pour la formation du flux de données ETI en utilisant le compteur de trames (FCNT), la phase de trame (FP), les informations de configuration déposées dans la base de données, l'information de commande (FIC) et les chaînes de données (Sub-Channels).
